# EUROPÄISCHE PATENTSCHRIFT

(11) **EP 1 854 998 B1**
(45) Veröffentlichungstag und Bekanntmachung des Hinweises auf die Patenterteilung: **29.12.2010**
(21) Anmeldenummer: 07006779.8
(22) Anmeldetag: 31.03.2007
(51) Int. Cl.: F02P 3/05, F02P 9/00

(54) **Zündeinrichtung für eine Brennkraftmaschine**
Ignition device for a combustion engine
Dispositif d'allumage pour moteur à combustion interne

(30) Priorität: 12.05.2006 AT 8202006
(43) Veröffentlichungstag der Anmeldung: 14.11.2007
(73) Patentinhaber: GE Jenbacher GmbH & Co OHG, 6200 Jenbach (AT)
(72) Erfinder: Kraus, Markus, 6200 Wiesing (AT); Kröll, Markus, 6295 Ginzling (AT); Gschirr, Arno, 6020 Innsbruck (AT)
(74) Vertreter: Hofinger, Stephan

(56) Entgegenhaltungen:
- EP-A- 0 790 406
- DE-A1- 2 444 242
- DE-A1- 10 034 725
- DE-A1- 10 155 972

## Beschreibung

Die vorliegende Erfindung betrifft eine Zündeinrichtung für eine Brennkraftmaschine, insbesondere für einen Gasmotor, mit einer Zündspule, die auf ihrer Primärseite von einer Spannungsquelle speisbar ist und mit einer Sekundärstrommesseinrichtung zur Messung des Verlaufs des sekundärseitigen Stromes und mit einer Regeleinrichtung zur zumindest zeitweiligen Regelung der primärseitigen Spannung und/oder des primärseitigen Stromes in Abhängigkeit des gemessenen Verlaufs des sekundärseitigen Stromes.

Solche Zündeinrichtungen sind beim Stand der Technik bereits bekannt siehe z.B. DE 10039725. Durch die primärseitige Regelung in Abhängigkeit des sekundärseitigen Stromverlaufes wird beim Stand der Technik sowohl der Beginn als auch der Verlauf des Zündvorgangs kontrolliert. Dabei kommt es im realen Betrieb immer wieder zum vorzeitigen Erlöschen des Zündfunkens, der auf der Sekundärseite der Zündspule angeordneten Zündkerze. Um die vorgesehene Brenndauer des Zündfunkens zu erreichen, ist es dann notwendig, diesen wieder zu zünden.

Aufgabe der vorliegenden Erfindung ist es, gattungsgemäße Zündeinrichtungen dahingehend zu verbessern, dass nach vorzeitigem Erlöschen ein möglichst effektiver Wiederaufbau des Zündfunkens möglich ist.

Dies wird erfindungsgemäß erreicht, indem die Regeleinrichtung im Anschluss an eine Unterbrechung der primärseitigen Spannungs- und/oder Stromversorgung der Zündspule während eines Zündvorgangs oder im Anschluss an das Abfallen der primärseitigen Spannung und/oder des primärseitigen Stromes durch die Zündspule unter einen vorgebbaren Schwellwert während des Zündvorgangs die primärseitige Spannungsund/oder Stromversorgung der Zündspule erst dann wieder einschaltet oder über den Schwellwert regelt, wenn der dadurch induzierte sekundärseitige Strom in Richtung des, vorzugsweise unmittelbar, vorab bestimmten Verlaufs des sekundärseitigen Stromes wirkt.

Es ist erfindungsgemäß somit vorgesehen, dass die Regeleinrichtung die Primärseite der Zündspule in der Weise ansteuert, dass der sekundärseitig dadurch induzierte Strom zeitlich und richtungsmäßig so auf den durch den vorhergehenden Zündvorgang noch auf der Sekundärseite fließenden Strom abgestimmt ist, dass eine positive bzw. additive Überlagerung stattfindet. Hierdurch wird verhindert, dass der induzierte und der noch auf der Sekundärseite vorhandene Strom gegeneinander wirken, was sowohl einen Zeitverlust beim Wiederaufbau des Zündfunkens als auch einen Energieverlust bedeuten würde. Der Zündfunke kann dadurch rasch und energetisch effektiv wieder aufgebaut werden, sodass die vorgesehene Gesamtbrenndauer eines Zündvorgangs erreicht wird.

Günstigerweise ist dabei vorgesehen, dass die Regeleinrichtung die primärseitige Spannungs- und/oder Stromversorgung der Zündspule bei oder nach einem Polaritätswechsel bzw. Nulldurchgang des sekundärseitigen Stromes wieder einschaltet oder über den vorab bestimmbaren Schwellwert regelt. Das Wiedereinschalten bzw. über den vorab bestimmten Schwellwert Regeln kann dabei unmittelbar beim Polaritätswechsel bzw. Nulldurchgang des sekundärseitigen Stromes vorgesehen sein. Günstiger ist es aber, einen vorgebbaren Zeitversatz im Anschluss an den Polaritätswechsel bzw. Nulldurchgang vorzusehen und erst nach diesem Zeitversatz die primärseitige Spannungs- und/oder Stromversorgung wieder einzuschalten bzw. über den vorab bestimmbaren Schwellwert zu regeln. Um den Zeitversatz an die Eigenfrequenz der Zündeinrichtung anzupassen, ist es dabei günstig, dass der vorgebbare Zeitversatz im Wesentlichen ein Viertel der Eigenperiode, vorzugsweise der Sekundärseite, der Zündeinrichtung entspricht, wobei die Eigenperiode der Kehrwert der Eigenfrequenz ist.

Weitere Merkmale und Einzelheiten der vorliegenden Erfindung ergeben sich aus der nachfolgenden Figurenbeschreibung. Dabei zeigen:
- Fig. 1: einen schematischen Schaltplan zu einem erfindungsgemäßen Ausführungsbeispiel einer Zündeinrichtung,
- Fig. 2: den Verlauf verschiedener Parameter zur Darstellung eines Zündvorgangs und
- Fig. 3: eine schematische Darstellung zum Zusammenhang zwischen Primärstrom und magnetischer Induktion auf der Primärseite der Zündspule.

Das nachstehend beschriebene Regelprinzip kann zur Ansteuerung einer modulierten Hochspannungskondensatorzündung (HKZ) verwendet werden. Die modulierte HKZ basiert auf der Idee, die Zündenergie des Kondensators schrittweise der Zündspule zuzuführen. Dies kann grundsätzlich gesteuert oder geregelt erfolgen. Gemäß der vorliegenden Erfindung wird die geregelte Variante realisiert und im Folgenden beschrieben. In der geregelten Version wir die primäre Seite der Zündspule in Abhängigkeit vom Zustand des Zündfunkens auf der Sekundärseite an die Versorgungsspannung geschaltet. Ein Vorteil dieses Systems liegt in der zeitlichen Verlängerung des Zündfunkens bei gleichzeitiger Steuerung der Zündfunkencharakteristik. Brenndauern, vorzugsweise bis 5.000 Mikrosekunden sind mit diesem System problemlos zu erreichen. Insbesondere bei Gasmotoren wird häufig ein Hochspannungsangebot bis 40 kV (Kilovolt) benötigt. Dies kann beim Erregen eines erfindungsgemäßen Systems in weniger als 100 Mikrosekunden erreicht werden. Die Brenndauer wird von der Regeleinrichtung typischerweise zwischen 100 und 1.200 Mikrosekunden vorgegeben. Während dieser Zeit wird der Zündfunke durch eine verstellbare Vorgabe des Brennstromsollwertes I_{rated} (siehe Fig. 2) charakterisiert. Die Regeleinrichtung muss dabei die primärseitige Spannungsversorgung der Zündspule so ansteuern, dass die vorgegebene Charakteristik des Zündfunkens bzw. der Sollverlauf des sekundärseitigen Stromes l_{rated} möglichst gut erreicht wird.

Verbrennungskonzepte bzw. Brennkraftmaschinen mit hohem Wirkungsgrad weisen auch sehr hohe Turbulenzen im Verbrennungsraum auf. Durch diese Turbulenzen wird der Zündfunken einer sekundärseitig von einer Zündeinrichtung angesteuerten Zündkerze räumlich verlängert und es kann zum vorzeitigen Erlöschen kommen. Um einen Verbrennungsaussetzer im Brennraum aufgrund von zu geringer Brenndauer zu verhindern, muss der Zündfunken in möglichst kurzer Zeit wieder hergestellt werden. Die notwendige Zündspannung kann dabei durchaus nahe dem Hochspannungsangebot der Zündspule liegen. Um möglichst schnell einen neuen Zündfunken zu erzeugen, sollte berücksichtigt werden, dass beim Erlöschen des Zündfunkens noch Restenergie im Schwingkreis des Hochspannungskreises, also auf der Sekundärseite der Zündspule vorhanden ist. Zum Wiederherstellen des Zündfunkens muss daher ein Zeitpunkt gewählt werden, der die vorhandene Energie im System positiv nutzt. Dies wird erreicht, indem die Regeleinrichtung. 12 im Anschluss an eine Unterbrechung der primärseitigen Spannungs- und/oder Stromversorgung der Zündspule während eines Zündvorgangs oder im Anschluss an das Abfallen der primärseitigen Spannung und/oder des primärseitigen Stromes Iₚᵣᵢ durch die Zündspule 3 unter einen vorgebbaren Schwellwert während des Zündvorgangs die primärseitige Spannungs- und/oder Stromversorgung der Zündspule 3 erst dann wieder einschaltet oder über den Schwellwert regelt, wenn der dadurch induzierte sekundärseitige Strom Iₛₑₖ in Richtung des, vorzugsweise unmittelbar, vorab bestimmten Verlaufs des sekundärseitigen Stromes Iₛₑₖ wirkt.

Fig. 1 zeigt schematisch ein Regelungsprinzip für eine erfindungsgemäß modulierte Zündeinrichtung, hier in Form einer Hochspannungskondensatorzündung. Bei der Zündspule 3 handelt es sich um einen allgemein bekannten Transformator, auf dessen Primärseite 15 eine Spannungsversorgung vorgesehen ist und auf dessen Sekundärseite 16 die Zündkerze 5 zur Erzeugung eines Zündfunkens mit Hochspannung versorgt wird. Beim vorliegenden Ausführungsbeispiel handelt es sich primärseitig um eine Gleichstromspannungsquelle, die hier aus dem DC-DC-Konverter 1 und einem dazu parallel geschalteten Kondensator 2 besteht. Darüber hinaus ist auf der Primärseite der von der Regeleinrichtung 12 über die Ansteuerung 13 angesteuerte Schalter 4 vorgesehen. Dieser kann als Halbleiterschalter ausgebildet sein. Der Schalter 4 weist zumindest einen ersten Schaltzustand, bei dem die Spannung der Spannungsquelle an der Zündspule 3 anliegt, und zumindest einen zweiten Schaltzustand, bei dem die Spannung der Spannungsquelle nicht an der Zündspule 3 anliegt, auf. Darüber hinaus ist zur primärseitigen Wicklung der Zündspule 3 eine Freilaufdiode 18 parallel geschaltet. Diese dient der weiter unten beschriebenen Entregung der Primärseite 15 im abgeschalteten Zustand der Spannungsquelle bei geöffnetem Schalter 4. Durch die Verwendung der Freilaufdiode 18 wird bei der Entregung die Energie maximal im primärseitigen Kreis gehalten. Optional kann in Reihe zur Freilaufdiode 18 aber auch ein zusätzlicher ohmscher Widerstand 19 geschaltet werden. Dieser bedeutet zwar einen Energieverlust. Durch den Widerstand 19 und die dadurch erreichte Dämpfung der Primärseite 15 bei der Entregung ist aber andererseits ein schnelleres Wiedereinschalten nach dem Erlöschen eines Zündfunkens möglich.

Das An- und Abschalten der Spannungsquelle 1, 2 erfolgt in diesem Ausführungsbeispiel also ausschließlich über den Schalter 4. Auf der Primärseite 15 gestrichelt dargestellt, ist eine im bevorzugten Ausführungsbeispiel vorgesehene Primärstrommesseinrichtung 14, die zur Bestimmung des im Primärkreis fließenden Stromes Iₚᵣᵢ dient. Dieser Wert Iₚᵣᵢ wird an die Regeleinrichtung 12 weitergegeben. Darüber hinaus kann optional, anstelle und/oder zusätzlich primärseitig auch noch eine Spannungsmesseinrichtung vorgesehen sein. Diese ist hier aber explizit nicht dargestellt. Ist sie vorhanden, so gibt sie den an der Primärseite der Zündspule 3 gemessenen Spannungswert ebenfalls an die Regeleinrichtung 12 weiter.

Auf der Sekundärseite 16 ist mit der entsprechenden Wicklung der Zündspule 3 ein Shunt 6 für den Strom im Zündfunken in Reihe geschaltet. Darüber hinaus ist eine Sekundärstrommesseinrichtung 7 sowie eine Sekundärspannungsmesseinrichtung 8 vorgesehen. Der mittels der Sekundärstrommesseinrichtung 7 gemessene sekundärseitige Strom Iₛₑₖ wird in diesem Ausführungsbeispiel mittels der Polaritätsauswerteeinrichtung 9 bezüglich seiner Polarität und mittels der Stromstärkenauswerteeinrichtung 10 bezüglich seiner Amplitude bzw. Stromstärke ausgewertet. Dabei ist im gezeigten Ausführungsbeispiel vorgesehen, dass sich die Auswertung des Betrages, also der Stromstärke des sekundärseitigen Stromes Iₛₑₖ darauf beschränkt, ob dieser größer oder gleich eines vorgebbaren Mindestwertes ist oder nicht. Dies wird weiter unten anhand von Fig. 2 im Detail weiter erläutert. Als vorgebbarer Mindestwert wird dabei in der Regel der Brennstromsollwertverlauf I_{rated} herangezogen werden.

Die von der Polaritätsauswerteeinrichtung 9 und der Stromstärkenauswerteeinrichtung 10 bestimmten Werte geben jedenfalls nicht singuläre Einzelwerte sondern den Verlauf des sekundärseitigen Stromes Iₛₑₖ wieder und diesen an die Regeleinrichtung 12 weiter. Das gleiche kann auch für die mittels der Sekundärspannungsmesseinrichtung 8 gemessene sekundärseitige Spannung Uₛₑₖ gelten. Diese wird mit der Hochspannungsauswerteeinrichtung 11 ausgewertet, wobei diese die Spannungsinformation wiederum an die Regeleinrichtung 12 weitergibt. In Abhängigkeit der genannten Eingabeparameter steuert die Regeleinrichtung 12 den primärseitigen Schalter 4 an und regelt damit die Strom- und Spannungsversorgung der Primärseite 15 der Zündspule 3.

In Fig. 2 ist anhand von verschiedenen Parametern ein Verlauf eines Zündvorgangs dargestellt, währenddessen der Zündfunke abreißt und wieder aufgebaut wird. Die Funktionsweise der Regeleinrichtung wird anhand der einzelnen Phasen dieses Zündvorgangs im folgenden dann näher erläutert. Die Regelung durchläuft dabei die Phasen Ionisation Ph1, Stromregelung Ph2, Entregung Ph3 und Synchronisation. Letztere ist am Übergang zwischen Ph3 und nachfolgender Ph1 realisiert. Uₛₑₖ zeigt den sekundärseitigen Spannungsverlauf. Iₛₑₖ zeigt den Verlauf des gemessenen sekundärseitigen Stromes. I_{rated} zeigt den Sollwertverlauf des sekundärseitigen Stromes und bevorzugt damit auch den Verlauf des Mindestwertes anhand dessen die Stromstärkenauswerteeinrichtung 10 entscheidet, ob der gemessene sekundärseitige Strom Iₛₑₖ den Sollstromwert erreicht bzw. überschreitet oder darunter liegt. FB1 zeigt dabei das Auswerteergebnis der Stromstärkenauswerteeinrichtung 10. FB1 nimmt den Wert 1 an, wenn Iₛₑₖ größer oder gleich I_{rated} ist. In den anderen Fällen nimmt FB1 den Wert 0 an. FB2 zeigt das Ergebnis der Polaritätsauswerteeinrichtung 9. Liegt der gemessene sekundärseitige Strom Iₛₑₖ im positiven Bereich, so nimmt FB2 den Wert 1 an. Ist der sekundärseitige Strom negativ, so nimmt FB2 den Wert 0 an. T_{Switch} zeigt den Verlauf des Ansteuersignals der Regeleinrichtung 12 an den Schalter 4. Ist dieses 1, so ist der Schalter 4 geschlossen und die Spannungs- bzw. Stromversorgung liegt an der Primärseite der Zündspule 3 an. Ist das Ansteuersignal gleich 0, so ist der Schalter 4 geöffnet, womit die Spannungs- und Stromversorgung von der Primärseite 15 der Zündspule 3 getrennt ist. Der Graph Iₚᵣᵢ zeigt den Verlauf des primärseitigen Stromes während des Zündvorgangs. Alle Graphen stellen somit den zeitlichen Verlauf der Parameter dar.

Der Stromsollwert des sekundärseitigen Stromes I_{rated} ist über die Regeleinrichtung 12 einstellbar und wird der Stromstärkenauswerteeinrichtung 10 in diesem Ausführungsbeispiel zur Bestimmung von FB1 zugeführt. Die Stromstärkenauswerteeinrichtung 10 kann hierfür als Komparator ausgebildet sein. Der Sollwertverlauf des sekundärseitigen Stromes I_{rated} kann von der Regeleinrichtung 12 bevorzugt sowohl bezüglich der Brenndauer als auch bezüglich der Stromstärke auf verschiedene Werte eingestellt werden. Optional ist es auch möglich, die Spannung an der Zündkerze zu messen und dieses Signal in die Regelung einzubinden.

Zu Beginn des Zündvorgangs zum Zündzeitpunkt t₀ wird die Regeleinrichtung 12 zunächst in die Ionisationsphase Ph1 geschaltet. Diese ist ein Anschaltintervall Δtₐₙ₁ in der die Hochspannung aufgebaut wird, die für die Erzeugung des Zündfunkens benötigt wird. Während des gesamten Anschaltintervalls Δtₐₙ₁ ist bevorzugt vorgesehen, dass bei geschlossenem Schalter 4 auf der Primärseite 15 der Zündspule 3 die Spannung der Spannungsquelle 1, 2 in voller Höhe und zumindest für die vorgebbare Zeitdauer Δtₐₙ₁ permanent anliegt. Die Zündspule 3 ist primärseitig somit während der gesamten Ionisationsphase bzw. während des gesamten Anschaltzeitintervalls primärseitig an die Versorgungsspannung geschaltet. Im einfachsten Fall wird die Ionisationsphase für eine fix eingestellte Zeit, welche zur Erzeugung der Hochspannung und damit des sekundärseitigen Zündfunkens notwendig ist, angeschlossen. Um Beschädigungen des Systems durch zu hohe Spannungen zu vermeiden, kann die lonisationsphase optional auch beim Überschreiten der von der Zündspule ausgegebenen Hochspannung im Vergleich mit einem Grenzwert abgeschaltet werden. Hierzu ist vorgesehen, dass die Regeleinrichtung 12 während des Anschaltzeitintervalls Δtₐₙ₁, Δtₐₙ₂ den sekundärseitigen Strom Iₛₑₖ über die Sekundärstrommesseinrichtung 7 und/oder die sekundärseitig von der Zündspule 3 abgegebene Spannung Uₛₑₖ über die Sekundärspannungsmesseinrichtung 8 überwacht und die primärseitige Spannungsversorgung der Zündspule 3 unterbricht, wenn der sekundärseitige Strom Iₛₑₖ und/oder die sekundärseitig von der Zündspule abgegebene Spannung Uₛₑₖ (einen) vorgebbare(n) Grenzwert(e) überschreitet (überschreiten). Diese Option schützt das System bei einer schadhaften Zündkerze, fehlendem Zündkerzenstecker oder einer anderen Fehlfunktion vor Zerstörung. Beim gezeigten Ausführungsbeispiel ist also vorgesehen, dass während des Ionisationsphase Ph1 bzw. dem Anschaltzeitintervall Δtₐₙ₁ keine Regelung in Abhängigkeit des sekundärseitigen Stromes vorgenommen wird. Diese setzt bei dieser Variante erst nach Abschluss der Ionisationsphase Ph1 und bei Eintritt in die Stromregelungsphase Ph2 ein. In dieser Phase Ph2 wird der sekundärseitige Strom Iₛₑₖ (im Zündfunken) mittels des Komparators der Stromstärkenauswerteeinrichtung 10 mit dem Verlauf des Sollwertes I_{rated} verglichen. Aus diesem Vergleich ergibt sich - wie bereits geschildert - das Signal FB1. Nimmt dieses den Wert 1 an und ist damit der Istwert des sekundärseitigen Stromes Iₛₑₖ höher als oder gleich dem Sollwert I_{rated} wird die Energiezufuhr auf der Primärseite 15 der Zündspule 3 durch Öffnen des Schalters 4 unterbrochen. Im ungekehrten Fall wird die Zündspule 3 an die Spannungsversorgung 1, 2 geschaltet. Mit dieser Regelung kann der Strom im Zündfunken eingestellt werden und im Idealfall kann die Phase Ph2 der Brennstromregelung bis zum Ende der eingestellten Brenndauer beibehalten werden.

Durch die Turbulenzen im Brennraum wird in der Praxis der Funken jedoch räumlich verlängert, wodurch die Spannung an der Zündkerze steigt und der Zündkerze mehr Energie zugeführt werden muss. In diesem Fall kann der Stromsollwert I_{rated} nicht mehr erreicht werden und der Zündfunken muss bewusst zum Erlöschen gebracht werden, indem die Phase der Entregung Ph3 eingeleitet wird. Die Anforderungen der Brennkraftmaschine können besonders gut dann erfüllt werden, wenn die Brennstromvorgabe I_{rated} während des Zündfunkens verändert werden kann.

Die Phase der Entregung Ph3 wird in zwei Fällen benötigt. Zum einen kann dies sein, wenn während des vorgesehenen Zündvorgangs unbeabsichtigt der Zündfunke abreißt und neu aufgebaut werden muss. Zum anderen kann eine Entregung notwendig werden, wenn der Magnetismuslevel bzw. die magnetische Induktion B auf der Primärseite 15 der Zündspule 12 zu groß wird. Zur Erläuterung des zuletzt genannten Ereignisses wird auf Fig. 3 verwiesen. Diese zeigt den Zusammenhang zwischen der Stromstärke des primärseitigen Stromes Iₚᵣᵢ und dem Betrag der magnetischen Induktion B auf der Primärseite 15 der Zündspule 3. Hier ist zu sehen, dass - wie allgemein bekannt - der Betrag der magnetischen Induktion B mit zunehmendem Strom Iₚᵣᵢ in den Bereich einer Sättigung gelangt. In diesem Bereich müssen sehr große Änderungen der Stromstärke Iₚᵣᵢ vorgenommen werden, um vergleichsweise geringe Änderungen der magnetischen Induktion B zu bewirken. Dies ist bei Zündsystemen mit Zündspule 3 nicht wünschenswert. Um dies zu verhindern, kann vorgesehen sein, dass die Regeleinrichtung 12, die an der Primärseite 15 der Zündspule 12 angelegte Spannung unterbricht oder reduziert, wenn der Betrag der magnetischen Induktion B auf der Primärseite 15 der Zündspule 12 einen vorgebbaren Maximalwert Bₘₐₓ überschreitet. Dabei ist günstigerweise vorgesehen, dass der vorgebbare Maximalwert Bₘₐₓ des Betrages der magnetischen Induktion B die Obergrenze eines Arbeitsbereiches 17 ist, in dem ein zumindest annähernd linearer Zusammenhang zwischen dem Betrag der magnetischen Induktion B und dem primärseitigen Strom Iₚᵣᵢ vorliegt. Der vorgebbare Maximalwert Bₘₐₓ ist dabei günstigerweise weit unterhalb des gesättigten Bereiches der Zündspule 3 angeordnet. Zum Vergleich sind zwei Stromänderungen ΔI₁ und ΔI₂ des primärseitigen Stromes in Fig. 3 eingezeichnet, die dazu benötigt werden dieselbe Änderung des Betrages der magnetischen Induktion B (Betrag von ΔB₁ ist gleich Betrag von ΔB₂) hervorzurufen. Innerhalb des Arbeitsbereiches 17 reicht aufgrund des mehr oder weniger linearen Zusammenhangs zwischen Primärstrom Iₚᵣᵢ und dem Betrag der magnetischen Induktion B die vergleichsweise geringe Stromänderung ΔI₁. Oberhalb des Arbeitsbereiches 17 muss, um dieselbe Änderung des Betrages der magnetischen Induktion B hervorzurufen, eine wesentlich größere Stromänderung ΔI₂ aufgewendet werden.

Aufgrund des geschilderten und in Fig. 3 dargestellten Zusammenhangs ist es also sinnvoll, den Betrag der magnetischen Induktion B auf der Primärseite 15 der Zündspule 12 im Arbeitsbereich 17 zu halten. Dabei ergibt sich aus Fig. 3, dass der Magnetismuslevel bzw. die magnetische Induktion B ein Abbild der Höhe des primärseitigen Stromes Iₚᵣᵢ ist. Umso höher der Magnetismuslevel bzw. der Betrag der magnetischen Induktion B ist, desto höher ist auch der primärseitige Strom Iₚᵣᵢ durch die Zündspule 3 und den Schalter 4. Eine Begrenzung des Betrages der magnetischen Induktion B vermeidet somit auch eine Zerstörung der primärseitigen Bauteile durch zu hohe Stromstärken. Daher ist vorzugsweise vorgesehen, dass beim Überschreiten des Maximalwertes Bₘₐₓ die Zündspule 3 entregt wird, um den Magnetismuslevel bzw. den Betrag der magnetischen Induktion B zu verringern.

Der Magnetismuslevel kann über die Bewertung der Ein- und Ausschaltzeiten des Schalters 3 ermittelt werden. In dieser Variante ist somit vorgesehen, dass die Regeleinrichtung 12 den Betrag der magnetischen Induktion B auf der Primärseite 15 der Zündspule 3 indirekt über eine Bewertung einer Dauer von Einschaltzeit(en) und Ausschaltzeit(en) bestimmt, wobei während der Einschaltzeit(en) Spannung der Spannungsquelle an der Primärseite 15 der Zündspule 3 anliegt und während der Ausschaltzeit(en) die Spannung der Spannungsquelle nicht an der Primärseite 15 der Zündspule 3 anliegt. Eine sinnvolle Variante sieht dabei vor, dass der Maximalwert eine vorgebbare Zeitspanne ist und die Regeleinrichtung diese Zeitspanne mit der Summe der Einschaltzeiten, vorzugsweise ab Beginn eines Zündvorgangs, abzüglich der Summe der Ausschaltzeiten, vorzugsweise ab Beginn des Zündvorgangs, vergleicht.

Als Alternative zur Bewertung der Ein- und Ausschaltzeiten kann aber auch vorgesehen sein, dass die Zündeinrichtung eine Primärstrommesseinrichtung 14 aufweist und die Regeleinrichtung 12 den Betrag der magnetischen Induktion B auf der Primärseite 15 der Zündspule 3 indirekt über eine Bewertung des primärseitigen Stromes Iₚᵣᵢ bestimmt. Hierbei wird der Maximalwert Bₘₐₓ durch einen vorgebbaren maximalen Stromwert substituiert, wobei die Regeleinrichtung 12 diesen mit dem Betrag des primärseitigen Stromes Iₚᵣᵢ vergleicht.

Sowohl bei der Bewertung der Ein- und Ausschaltzeiten, als auch bei der Bewertung des primärseitigen Stromes handelt es sich somit um indirekte Vorgehensweisen, um den Betrag der magnetischen Induktion B auf der Primärseite 15 der Zündspule 12 zu überwachen. In weiteren Varianten ist es aber auch möglich, den Betrag der magnetischen Induktion B direkt oder indirekt über andere - an sich bekannte Methoden - zu bestimmen.

Ist der ermittelte Wert des Magnetismuslevel bzw. des Betrages der magnetischen Induktion B zu hoch, so wird die primärseitige Spannungsversorgung durch Öffnen des Schalters 4 solange abgeschaltet, bis der Magnetismuslevel auf einem akzeptablen Wert abgesenkt wurde. Hierbei kann vorgesehen sein, dass die Regeleinrichtung 12 im Anschluss an eine Unterbrechung oder eine Reduktion der an der Primärseite 15 der Zündspule 12 angelegten Spannung ein Wiedereinschalten bzw. Erhöhen der Spannung erst dann wieder zulässt oder einleitet, wenn der Betrag der magnetischen Induktion B auf der Primärseite 15 der Zündspule 12 den vorgebbaren Maximalwert Bₘₐₓ bzw. entsprechende Maximalwerte der oben genannten Ersatzparameter oder einen vorgebbaren Wiedereinschaltsollwert unterschreitet. Der Wiedereinschaltsollwert kann also zum Beispiel auch niedriger als der je nach Ausführungsvariante zur Bewertung verwendete Maximalwert gewählt werden.

Während der Zeit der Entregung wird die Polarität des sekundärseitigen Stromes Iₛₑₖ beobachtet. Wird die Polarität negativ, so ist der Zündfunken erloschen und muss wieder aufgebaut werden. Günstigerweise ist dabei vorgesehen, dass die Regeleinrichtung 12 im Anschluss an eine Unterbrechung oder Reduktion der an der Primärseite 15 der Zündspule 12 angelegten Spannung ein Wiederanschalten bzw. Erhöhen der primärseitigen Spannung erst dann wieder zulässt, wenn eine Polarität des sekundärseitigen Stromes Iₛₑₖ wechselt. In Fig. 2 ist am beispielhaften Verlauf des sekundärseitigen Stromes Iₛₑₖ eine Phase der Entregung Ph3 gezeichnet, in der der sekundärseitige Strom zunächst stark abfällt, woraufhin die Polarität des sekundärseitigen Stromes negativ wird und anschließend zum Zeitpunkt tₙ bei einem Nulldurchgang wieder in den positiven Bereich wechselt. Als unterster Graph ist dabei der Verlauf des primärseitigen Stromes Iₚᵣᵢ dargestellt. Dieser zeigt die generelle Tendenz der Zunahme des primärseitigen Stromes, während in der Phase der Entregung Ph3 eine Abnahme des primärseitigen Stromes Iₚᵣᵢ zu sehen ist.

Erlischt der Zündfunken während der geforderten Brenndauer, muss dieser wieder in möglichst kurzer Zeit hergestellt werden. Hierzu kann eine Spannung, welche nahe des Hochspannungsangebotes des Systems liegt, notwendig sein. Um diese Anforderung zu erreichen, sollten die Energieverhältnisse im System berücksichtigt werden. Hierzu ist vorgesehen, dass die Regeleinrichtung 12 im Anschluss an eine Unterbrechung der primärseitigen Spannungs- und/oder Stromversorgung der Zündspule 3 während eines Zündvorgangs oder im Anschluss an das Abfallen der primärseitigen Spannung und/oder des primärseitigen Stromes Iₚᵣᵢ durch die Zündspule 3 unter einen vorgebbaren Schwellwert während des Zündvorgangs die primärseitige Spannungs- und/oder Stromversorgung der Zündspule 3 erst dann wieder einschaltet oder über den Schwellwert regelt, wenn der dadurch induzierte sekundärseitige Strom Iₛₑₖ in Richtung des, vorzugsweise unmittelbar, vorab bestimmten Verlaufs des sekundärseitigen Stromes Iₛₑₖ wirkt. Der Schalter 4 sollte also nicht eingeschaltet werden, wenn der sekundäre Strom Iₛₑₖ negativ ist. Ein Einschalten erfolgt günstigerweise erst im oder nach dem Zeitpunkt tₙ, bei dem die Polarität des sekundärseitigen Stromes wechselt und damit der über das Anschalten der primärseitigen Spannungsversorgung sekundärseitig induzierte Strom in Richtung des vorab bestimmten Verlaufes des sekundärseitigen Stromes Iₛₑₖ wirkt. Der Start der nun folgenden Ionisierungsphase Ph1 bzw. des Anschaltzeitintervalls Δtₐₙ₂ wird somit mit dem sekundärseitigen Verlauf des Stromes synchronisiert. In der nun folgenden Ionisierungsphase bleibt der Schalter 4 solange geschlossen, bis das gewünschte Hochspannungsangebot erreicht wird. Es herrschen ähnliche Verhältnisse zum ersten Anschaltzeitintervall Δtₐₙ₁, wenn die sekundäre Spannung Uₛₑₖ aus der positiven Halbwelle durch den Nulldurchgang geht. Der Startzeitpunkt tₙ der Ionisierungsphase wird aus der Überwachung der Polarität des sekundärseitigen Stromes Iₛₑₖ bestimmt (siehe auch FB2 aus Fig. 2). Da die Eigenfrequenz der Zündeinrichtung durch ihre Komponenten bestimmt wird, ist diese bekannt. Günstigerweise kann daher vorgesehen sein, dass die Regeleinrichtung 12 die primärseitige Spannungs- und/oder Stromversorgung der Zündspule 3, vorzugsweise unmittelbar, nach einem vorgebbaren Zeitversatz im Anschluss an einen Polaritätswechsel bzw. Nulldurchgang des sekundärseitigen Stromes Iₛₑₖ wiedereinschaltet oder über den vorab bestimmbaren Schwellwert regelt, wobei vorzugsweise der vorgebbare Zeitversatz im Wesentlichen ein Viertel der Eigenperiode, vorzugsweise der Sekundärseite 16, der Zündeinrichtung entspricht. Die Ionisierungsphase beginnt demnach mit einer Verzögerung um ein Viertel der Eigenperiode des Systems, nachdem der sekundäre Strom Iₛₑₖ in den positiven Bereich kommt.

In einer bevorzugten Ausgestaltungsform wird verhindert, dass die Ionisierungsphase durch das Erreichen des Maximalwertes des Betrages der magnetischen Induktion B unterbrochen wird. Dabei ist vorgesehen, dass die Ionisierungsphase nur dann gestartet werden kann, wenn der Magnetisierungslevel bzw. der Betrag der magnetischen Induktion B auf der Primärseite 15 der Zündspule zu Beginn gering genug ist. Ist dies nicht der Fall, muss das System solange entregt werden (Phase Ph3), bis der benötigte niedrige Magnetisierungslevel erreicht ist. Die Ionisierungsphase zum Wiederaufbau des Zündfunkens kann also bevorzugt nur dann gestartet werden, wenn der Magnetisierungslevel und die Synchronisationsbedingung im Schwingkreise erfüllt sind.

Darüber hinaus können weitere Überwachungen des Systems bezüglich negativer Beeinträchtigungen oder Zerstörungen vorgesehen sein. Um die Spannungsversorgung nicht zu überlasten, werden die Einschaltzeiten des Schalters 4 während der vorgegebenen Brenndauer summiert. Überschreitet die summierte Einschaltzeit des Schalters 4 einen vorgegebenen Grenzwert, wird der Zündvorgang abgebrochen. Diese Überwachung erfolgt günstigerweise unabhängig vom Magnetisierungslevel.

Die Qualität des Zündvorgangs wird in der Regel auf Grundlage der tatsächlichen Brenndauer des Zündfunkens beurteilt. Die Brenndauer wird zwischen dem Erreichen des vorgegebenen Brennstromsollwertes I_{rated} bis zum Nullwert des sekundären Stroms Iₛₑₖ gemessen. Erlischt der Zündfunke während der vorgegebenen Brenndauer und wird dieser wieder aufgebaut, so wird die Messung mit dem Erreichen des vorgegebenen Stromsollwertes wieder gestartet und beim Nullwert des sekundären Stroms Iₛₑₖ wieder gestoppt. Die Messwerte der einzelnen Messvorgänge werden summiert. Nach Abschluss des Zündvorgangs wird die Brenndauermessung gestoppt und der gemessene Wert ausgewertet. Zur Messung bzw. Erkennung von Zündaussetzern wird die Brenndauermessung zurückgesetzt, wenn die Messung vom Erreichen des Brennstromsollwerts bis zum Nullwert des sekundärseitigen Stroms Iₛₑₖ kürzer als die Ionisationsphase ist. In diesem Fall ist in der ersten lonisationsphase kein Zündfunke entstanden. Dieser Umstand wird als Fehler bzw. als Aussetzer gewertet.

Durch Hardwareprobleme kann sich im sekundärseitigen Kreis durch die kapazitive Belastung der Hochspannungsverkabelung und der Zündkerze ein kapazitiver Strom aufbauen. Dieser Strom fließt unabhängig ob ein Zündfunke an der Zündkerze 5 entsteht oder nicht. Um dies zu erkennen, wird der Brennstromsollwert I_{rated} in der Ionisationsphase so gewählt, dass der Wert sicher überschritten werden muss. Das Erreichen des Brennstromsollwertes wird kurz vor Ende der Ionisationsphase abgefragt. Ist der sekundäre Strom Iₛₑₖ zu diesem Zeitpunkt nicht hoch genug, dann liegt ein Hardwarefehler im System vor.

## Patentansprüche

1. Zündeinrichtung für eine Brennkraftmaschine, mit einer Zündspule (3), die auf ihrer Primärseite (15) von einer Spannungsquelle speisbar ist und mit einer Sekundärstrommesseinrichtung (7) zur Messung des Verlaufs des sekundärseitigen Stromes (Iₛₑₖ) und mit einer Regeleinrichtung (12) zur zumindest zeitweiligen Regelung der primärseitigen Spannung oder des primärseitigen Stromes (Iₚᵣᵢ) in Abhängigkeit des gemessenen Verlaufs des sekundärseitigen Stromes(Iₛₑₖ), **dadurch gekennzeichnet, dass** die Spannungsquelle zumindest eine Gleichstromspannungsquelle und zumindest einen dazu parallel geschalteten Kondensator (2) aufweist, und dass die Regeleinrichtung (12) im Anschluss an eine Unterbrechung der primärseitigen Spannungs- oder Stromversorgung der Zündspule (3) während eines Zündvorgangs oder im Anschluss an das Abfallen der primärseitigen Spannung oder des primärseitigen Stromes (Iₚᵣᵢ) durch die Zündspule (3) unter einen vorgebbaren Schwellwert während des Zündvorgangs die primärseitige Spannungs- oder Stromversorgung der Zündspule (3) erst dann wieder einschaltet oder über den Schwellwert regelt, wenn der **dadurch** induzierte sekundärseitige Strom (Iₛₑₖ) in Richtung des vorab bestimmten Verlaufs des sekundärseitigen Stromes (Iₛₑₖ) wirkt.

2. Zündeinrichtung nach Anspruch 1, **dadurch gekennzeichnet, dass** die Regeleinrichtung (12) zur zumindest zeitweiligen Regelung der primärseitigen Spannung und des primärseitigen Stromes (Iₚᵣᵢ) in Abhängigkeit des gemessenen Verlaufs des sekundärseitigen Stromes (Iₛₑₖ)ausgebildet ist.

3. Zündeinrichtung nach Anspruch 1 oder 2, **dadurch gekennzeichnet, dass** die Regeleinrichtung (12) die primärseitige Spannungs- und/oder Stromversorgung der Zündspule (3) bei oder nach einem Polaritätswechsel bzw. Nulldurchgang des sekundärseitigen Stromes (Iₛₑₖ) wieder einschaltet oder über den vorab bestimmbaren Schwellwert regelt.

4. Zündeinrichtung nach Anspruch 3, **dadurch gekennzeichnet, dass** die Regeleinrichtung (12) die primärseitige Spannungs- und/oder Stromversorgung der Zündspule (3), vorzugsweise unmittelbar, nach einem vorgebbaren Zeitversatz im Anschluss an einem Polaritätswechsel bzw. Nulldurchgang des sekundärseitigen Stromes (Iₛₑₖ) wiedereinschaltet oder über den vorab bestimmbaren Schwellwert regelt.

5. Zündeinrichtung nach Anspruch 4, **dadurch gekennzeichnet, dass** der vorgebbare Zeitversatz im Wesentlichen ein Viertel der Eigenperiode, vorzugsweise der Sekundärseite (16), der Zündeinrichtung entspricht.

6. Zündeinrichtung nach einem der Ansprüche 1 bis 5, **dadurch gekennzeichnet, dass** die Regeleinrichtung (12) beim Einschalten der Zündeinrichtung zu Beginn eines Zündvorgangs und/oder im Anschluss an eine Unterbrechung der primärseitigen Spannungs- und/oder Stromversorgung der Zündspule (3) oder im Anschluss an das Abfallen der primärseitigen Spannung und/oder des primärseitigen Stromes (Iₚᵣᵢ) durch die Zündspule (3) unter den vorab vorgebbaren Schwellwert während eines Zündvorgangs ein Anschaltzeitintervall (Δtₐₙ₁, Δtₐₙ₂) vorsieht, während dessen auf der Primärseite (15) der Zündspule (3) die Spannung der Spannungsquelle in voller Höhe und/oder für eine vorgebbare Zeitdauer permanent anliegt.

7. Zündeinrichtung nach Anspruch 6, **dadurch gekennzeichnet, dass** die Regeleinrichtung (12) während des Anschaltzeitintervalls (Δtₐₙ₁, Δtₐₙ₂) den sekundärseitigen Strom (Iₛₑₖ) über die Sekundärstrommesseinrichtung (7) und/oder eine sekundärseitige von der Zündspule (3) abgegebene Spannung (Uₛₑₖ) über eine Sekundärspannungsmesseinrichtung (8) überwacht und die primärseitige Spannungsversorgung der Zündspule (3) unterbricht, wenn der sekundärseitige Strom (Iₛₑₖ) und/oder die sekundärseitig von der Zündspule abgegebene Spannung (Uₛₑₖ) (einen) vorgebbare(n) Grenzwert(e) überschreitet (überschreiten).

8. Zündeinrichtung nach Anspruch 6 oder 7, **dadurch gekennzeichnet, dass** die Regeleinrichtung (12) die primärseitige Spannung und/oder den primärseitigen Strom (Iₚᵣᵢ) erst im Anschluss an das Anschaltzeitintervall (Δtₐₙ₁, Δtₐₙ₂) in Abhängigkeit des Verlaufs des sekundärseitigen Stromes (Iₛₑₖ) regelt.

9. Zündeinrichtung nach einem der Ansprüche 1 bis 8, **dadurch gekennzeichnet, dass** auf der Primärseite (15) der Zündspule (3) ein von der Regeleinrichtung (12) angesteuerter Schalter (4) vorgesehen ist, der zumindest einen ersten Schaltzustand, bei dem die Spannung der Spannungsquelle an der Zündspule (3) anliegt, und zumindest einen zweiten Schaltzustand, bei dem die Spannung der Spannungsquelle nicht an der Zündspule (3) anliegt, aufweist.

10. Zündeinrichtung nach einem der Ansprüche 1 bis 9, **dadurch gekennzeichnet, dass** die Regeleinrichtung mit Hilfe der Sekundärstrommesseinrichtung (7) den Verlauf des sekundärseitigen Stromes (Iₛₑₖ) hinsichtlich seiner Polarität und/oder seines Betrages auswertet.

11. Zündeinrichtung nach Anspruch 10, **dadurch gekennzeichnet, dass** die Regeleinrichtung (12) mit Hilfe der Sekundärstrommesseinrichtung (7) auswertet, ob der Betrag des sekundärseitigen Stromes (Iₛₑₖ) größer oder gleich eines vorgebbaren Mindestwertes ist oder nicht.

12. Zündeinrichtung nach einem der Ansprüche 1 bis 11, **dadurch gekennzeichnet, dass** die Regeleinrichtung (12) dazu vorgesehen ist, die an der Primärseite (15) der Zündspule (12) angelegte Spannung zu unterbrechen oder zu reduzieren, wenn ein Betrag einer magnetischen Induktion B auf der Primärseite (15) der Zündspule (3) einen vorgebbaren Maximalwert überschreitet.

13. Zündeinrichtung nach Anspruch 12, **dadurch gekennzeichnet, dass** der vorgebbare Maximalwert (Bₘₐₓ) des Betrages der magnetischen Induktion B eine Obergrenze eines Arbeitsbereiches (17) ist, in dem ein zumindest annähernd linearer Zusammenhang zwischen dem Betrag der magnetischen Induktion B und einem primärseitigen Stromes (Iₚᵣᵢ) besteht.

14. Zündeinrichtung nach Anspruch 12 oder 13, **dadurch gekennzeichnet, dass** der vorgebbare Maximalwert (Bₘₐₓ) des Betrages der magnetischen Induktion B unterhalb des gesättigten Bereiches der Zündspule (3) liegt.

15. Zündeinrichtung nach einem der Ansprüche 12 bis 14, **dadurch gekennzeichnet, dass** die Regeleinrichtung (12) den Betrag der magnetischen Induktion B auf der Primärseite (15) der Zündspule (3) indirekt über eine Bewertung einer Dauer von Einschaltzeit(en) und Ausschaltzeit(en) bestimmt, wobei während der Einschaltzeit(en) Spannungen der Spannungsquelle an der Primärseite (15) der Zündspule (3) anliegt und während der Ausschaltzeit(en) die Spannung der Spannungsquelle nicht an der Primärseite (15) der Zündspule (3) anliegt.

16. Zündeinrichtung nach Anspruch 15, **dadurch gekennzeichnet, dass** der Maximalwert eine vorgebbare Zeitspanne ist und die Regeleinrichtung diese Zeitspanne mit der Summe der Einschaltzeiten, vorzugsweise ab Beginn eines Zündvorgangs, abzüglich der Summe der Ausschaltzeiten, vorzugsweise ab Beginn des Zündvorgangs, vergleicht.

17. Zündeinrichtung nach Anspruch 12 bis 14, **dadurch gekennzeichnet, dass** die Zündeinrichtung eine Primärstrommesseinrichtung (14) aufweist und die Regeleinrichtung (12) den Betrag der magnetischen Induktion B auf der Primärseite (15) der Zündspule (3) indirekt über eine Bewertung des primärseitigen Stromes (Iₚᵣᵢ) bestimmt.

18. Zündeinrichtung nach Anspruch 17, **dadurch gekennzeichnet, dass** der Maximalwert ein vorgebbarer maximaler Stromwert ist und die Regeleinrichtung (12) diesen mit dem Betrag des primärseitigen Stromes (Iₚᵣᵢ) vergleicht.

19. Zündeinrichtung nach einem der Ansprüche 12 bis 18, **dadurch gekennzeichnet, dass** die Regeleinrichtung (12) im Anschluss an eine Unterbrechung oder eine Reduktion der an der Primärseite (15) der Zündspule (12) angelegten Spannung ein Wiedereinschalten bzw. Erhöhen der Spannung erst dann wieder zulässt oder einleitet, wenn der Betrag der magnetischen Induktion (B) auf der Primärseite (15) der Zündspule (12) den vorgebbaren Maximalwert (Bₘₐₓ) oder einen vorgebbaren Wiedereinschaltsollwert unterschreitet.

20. Zündeinrichtung nach Anspruch 19, **dadurch gekennzeichnet, dass** die Regeleinrichtung (12) im Anschluss an eine Unterbrechung oder Reduktion der an der Primärseite (15) der Zündspule (12) angelegten Spannung ein Wiederanschalten bzw. Erhöhen der primärseitigen Spannung erst dann wieder zulässt, wenn eine Polarität des sekundärseitigen Stromes (Iₛₑₖ) wechselt.

21. Zündeinrichtung nach einem der Ansprüche 1 bis 20, **dadurch gekennzeichnet, dass** die Spannungsquelle einen DC/DC-Konverter aufweist.

## Claims

1. An ignition device for an internal combustion engine comprising an ignition coil (3) which can be fed on its primary side (15) by a voltage source and a secondary current measuring device (7) for measuring the variation in the secondary-side current (Iₛₑₖ) and a regulating device (12) for at least temporarily regulating the primary-side voltage or the primary-side current (Iₚᵣᵢ) in dependence on the measured variation in the secondary-side current (Iₛₑₖ), **characterised in that** the voltage source has at least one dc voltage source and at least one capacitor (2) connected parallel thereto and that the regulating device (12) subsequent to an interruption in the primary-side voltage or current supply to the ignition coil (3) during an ignition process or subsequent to the drop in the primary-side voltage or the primary-side current (Iₚᵣᵢ) through the ignition coil (3) below a predeterminable threshold value during the ignition process switches the primary-side voltage or current supply to the ignition coil (3) on again or regulates it above the threshold value only when the secondary-side current (Iₛₑₖ) induced thereby acts in the direction of the previously determined variation in the secondary-side current (Iₛₑₖ).

2. An ignition device according to claim 1 **characterised in that** the regulating device (12) is adapted for at least temporarily regulating the primary-side voltage and the primary-side current (Iₚᵣᵢ) in dependence on the measured variation in the secondary-side current (Iₛₑₖ).

3. An ignition device according to claim 1 or claim 2 **characterised in that** the regulating device (12) switches the primary-side voltage and/or current supply to the ignition coil (3) on again or regulates it above the previously determinable threshold value upon or after a change in polarity or a zero crossing of the secondary-side current (Iₛₑₖ).

4. An ignition device according to claim 3 **characterised in that** the regulating device (12) switches the primary-side voltage and/or current supply to the ignition coil (3) on again or regulates it above the previously determinable threshold value, preferably immediately, after a predeterminable time delay following a change in polarity or zero crossing of the secondary-side current (Iₛₑₖ).

5. An ignition device according to claim 4 **characterised in that** the predeterminable time delay substantially corresponds to a quarter of the characteristic period, preferably of the secondary side (16), of the ignition device.

6. An ignition device according to one of claims 1 to 5 **characterised in that** when the ignition device is switched on at the beginning of an ignition process and/or subsequently to an interruption in the primary-side voltage and/or current supply to the ignition coil (3) or subsequently to the drop in the primary-side voltage and/or the primary-side current (Iₚᵣᵢ) through the ignition coil (3) below the previously predeterminable threshold value during an ignition process the regulating device (12) provides an activation time interval (Δtₐₙ₁, Δtₐₙ₂), during which on the primary side (15) of the ignition coil (3) the voltage of the voltage source is applied permanently at its full height and/or for a predeterminable period of time.

7. An ignition device according to claim 6 **characterised in that** during the activation time interval (Δtₐₙ₁, Δtₐₙ₂) the regulating device (12) monitors the secondary-side current (Iₛₑₖ) by way of the secondary current measuring device (7) and/or a secondary-side voltage (Uₛₑₖ) delivered by the ignition coil (3) by way of a secondary voltage measuring device (8) and interrupts the primary-side voltage supply to the ignition coil (3) when the secondary-side current (Iₛₑₖ) and/or the voltage (Uₛₑₖ) delivered by the ignition coil on the secondary side exceeds or exceed a predeterminable limit value or values.

8. An ignition device according to claim 6 or claim 7 **characterised in that** the regulating device (12) regulates the primary-side voltage and/or the primary-side current (Iₚᵣᵢ) only subsequently to the activation time intervals (Δtₐₙ₁, Δtₐₙ₂) in dependence on the variation in the secondary-side current (Iₛₑₖ).

9. An ignition device according to one of claims 1 to 8 **characterised in that** provided on the primary side (15) of the ignition coil (3) is a switch (4) which is actuated by the regulating device (12) and which has at least a first switching state in which the voltage of the voltage source is applied to the ignition coil (3) and at least one second switching state in which the voltage of the voltage source is not applied to the ignition coil (3).

10. An ignition device according to one of claims 1 to 9 **characterised in that** the regulating device by means of the secondary current measuring device (7) evaluates the variation in the secondary-side current (Iₛₑₖ) in respect of its polarity and/or its magnitude.

11. An ignition device according to claim 10 **characterised in that** the regulating device (12) by means of the secondary current measuring device (7) evaluates whether the magnitude of the secondary-side current (Iₛₑₖ) is greater than or equal to a predeterminable minimum value or not.

12. An ignition device according to one of claims 1 to 11 **characterised in that** the regulating device (12) is provided to interrupt or reduce the voltage applied to the primary side (15) of the ignition coil (12) when a magnitude of a magnetic induction B on the primary side (15) of the ignition coil (3) exceeds a predeterminable maximum value.

13. An ignition device according to claim 12 **characterised in that** the predeterminable maximum value (Bₘₐₓ) of the magnitude of the magnetic induction B is an upper limit of a working range (17) in which there is an at least approximately linear relationship between the magnitude of the magnetic induction B and a primary-side current (Iₚᵣᵢ).

14. An ignition device according to claim 12 or claim 13 **characterised in that** the predeterminable maximum value (Bₘₐₓ) of the magnitude of the magnetic induction B is below the saturated range of the ignition coil (3).

15. An ignition device according to one of claims 12 to 14 **characterised in that** the regulating device (12) determines the magnitude of the magnetic induction B on the primary side (15) of the ignition coil (3) indirectly by way of an evaluation of a duration of switch-on time or times and switch-off time or times, wherein during the switch-on time or times voltages of the voltage source are applied to the primary side (15) of the ignition coil (3) and during the switch-off time or times the voltage of the voltage source is not applied to the primary side (15) of the ignition coil (3).

16. An ignition device according to claim 15 **characterised in that** the maximum value is a predeterminable period of time and the regulating device compares that period of time to the sum of the switch-on times, preferably from the beginning of an ignition process, less the sum of the switch-off times, preferably from the beginning of the ignition process.

17. An ignition device according to claims 12 to 14 **characterised in that** the ignition device has a primary current measuring device (14) and the regulating device (12) determines the magnitude of the magnetic induction B on the primary side (15) of the ignition coil (3) indirectly by way of an evaluation of the primary-side current (Iₚᵣᵢ).

18. An ignition device according to claim 17 **characterised in that** the maximum value is a predeterminable maximum current value and the regulating device (12) compares same to the magnitude of the primary-side current (Iₚᵣᵢ).

19. An ignition device according to one of claims 12 to 18 **characterised in that** subsequently to an interruption or reduction in the voltage applied at the primary side (15) of the ignition coil (12) the regulating device (12) allows the voltage to be switched on again or increased or initiates same only when the magnitude of the magnetic induction (B) on the primary side (15) of the ignition coil (12) falls below the predeterminable maximum value (Bₘₐₓ) or a predeterminable threshold value in respect of switching on again.

20. An ignition device according to claim 19 **characterised in that** subsequently to an interruption or reduction in the voltage applied at the primary side (15) of the ignition coil (12) the regulating device (12) allows the primary-side voltage to be switched on again or increased only when a polarity of the secondary-side current (Iₛₑₖ) changes.

21. An ignition device according to one of claims 1 to 20 **characterised in that** the voltage source has a DC/DC converter.

## Revendications

1. Equipement d'allumage pour un moteur à combustion interne, avec une bobine d'allumage (3) qui peut être alimentée sur son côté primaire (15) par une source de tension, et avec un équipement de mesure du courant secondaire (7) pour la mesure de l'allure du courant côté secondaire (Iₛₑₖ), et avec un équipement de régulation (12) pour la régulation au moins intermittente de la tension côté primaire ou du courant côté primaire (Iₚᵣᵢ) en fonction de l'allure mesurée du courant côté secondaire (Iₛₑₖ), **caractérisé en ce que** la source de tension présente au moins une source de tension de courant continu et au moins un condensateur (2) monté en parallèle à cette source, et **en ce que**, à la suite d'une interruption de l'alimentation en tension ou en courant côté primaire de la bobine d'allumage (3) pendant un processus d'allumage, ou à la suite de la chute de la tension côté primaire ou du courant côté primaire (Iₚᵣᵢ) à travers la bobine d'allumage (3) sous une valeur de seuil paramétrable pendant le processus d'allumage, l'équipement de régulation (12) ne remet en circuit l'alimentation en tension ou en courant côté primaire de la bobine d'allumage (3) ou ne la régule via la valeur de seuil que si le courant côté secondaire (Iₛₑₖ) ainsi induit agit en direction de l'allure, définie au préalable, du courant côté secondaire (Iₛₑₖ).

2. Equipement d'allumage selon la revendication 1, **caractérisé en ce que** l'équipement de régulation (12) est constitué pour la régulation au moins intermittente de la tension côté primaire et du courant côté primaire (Iₚᵣᵢ) en fonction de l'allure mesurée du courant côté secondaire (Iₛₑₖ).

3. Equipement d'allumage selon la revendication 1 ou 2, **caractérisé en ce que** l'équipement de régulation (12) remet en circuit l'alimentation en tension et/ou en courant côté primaire de la bobine d'allumage (3) lors ou à la suite d'un changement de polarité ou d'un passage par zéro du courant côté secondaire (Iₛₑₖ), ou bien la régule via la valeur de seuil définissable au préalable.

4. Equipement d'allumage selon la revendication 3, **caractérisé en ce que** l'équipement de régulation (12) remet en circuit l'alimentation en tension et/ou en courant côté primaire de la bobine d'allumage (3) de préférence tout de suite après un décalage temporel paramétrable à la suite d'un changement de polarité ou d'un passage par zéro du courant côté secondaire (Iₛₑₖ), ou bien la régule via la valeur de seuil définissable au préalable.

5. Equipement d'allumage selon la revendication 4, **caractérisé en ce que** le décalage temporel paramétrable correspond essentiellement à un quart de la période propre, de préférence du côté secondaire (16), de l'équipement d'allumage.

6. Equipement d'allumage selon une des revendications 1 à 5, **caractérisé en ce que**, lors de la mise en circuit de l'équipement d'allumage au début d'un processus d'allumage et/ou à la suite d'une interruption de l'alimentation en tension et/ou en courant côté primaire de la bobine d'allumage (3), ou à la suite de la chute de la tension côté primaire et/ou du courant côté primaire (Iₚᵣᵢ) à travers la bobine d'allumage (3) sous la valeur de seuil paramétrable au préalable pendant un processus d'allumage, l'équipement de régulation (12) prévoit un intervalle de temps de connexion (Δₜₐₙ₁, Δₜₐₙ₂) pendant lequel, sur le côté primaire (15) de la bobine d'allumage (3), la tension de la source de tension est présente de façon intégrale et/ou de façon permanente pendant une durée paramétrable.

7. Equipement d'allumage selon la revendication 6, **caractérisé en ce que**, pendant l'intervalle de temps de connexion (Δtₐₙ₁, Δtₐₙ₂), l'équipement de régulation (12) surveille le courant côté secondaire (Iₛₑₖ) par le biais de l'équipement de mesure du courant secondaire (7) et/ou une tension (Uₛₑₖ) côté secondaire délivrée par la bobine d'allumage (3) par le biais d'un équipement de mesure de tension secondaire (8) et interrompt l'alimentation en tension côté primaire de la bobine d'allumage (3) quand le courant côté secondaire (Iₛₑₖ) et/ou la tension (Uₛₑₖ) délivrée côté secondaire par la bobine d'allumage (3) dépasse (dépassent) une/des valeur(s) limite(s) paramétrable(s).

8. Equipement d'allumage selon la revendication 6 ou 7, **caractérisé en ce que** l'équipement de régulation (12) ne régule la tension côté primaire et/ou le courant côté primaire (Iₚᵣᵢ) qu'à la suite de l'intervalle de temps (Δtₐₙ₁, Δₜₐₙ₂) en fonction de l'allure du courant côté secondaire (Iₛₑₖ).

9. Equipement d'allumage selon une des revendications 1 à 8, **caractérisé en ce que**, sur le côté primaire (15) de la bobine d'allumage (3), il est prévu un commutateur (4) piloté par l'équipement de régulation (12) qui présente au moins un premier état de commutation dans lequel la tension de la source de tension est présente au niveau de la bobine d'allumage (3), et au moins un deuxième état de commutation dans lequel la tension de la source de tension n'est pas présente au niveau de la bobine d'allumage (3).

10. Equipement d'allumage selon une des revendications 1 à 9, **caractérisé en ce que** l'équipement de régulation, à l'aide de l'équipement de mesure du courant secondaire (7), analyse l'allure du courant côté secondaire (Iₛₑₖ) en ce qui concerne sa polarité et/ou sa valeur.

11. Equipement d'allumage selon la revendication 10, **caractérisé en ce que**, à l'aide de l'équipement de mesure du courant secondaire (7), l'équipement de régulation (12) analyse si la valeur du courant côté secondaire (Iₛₑₖ) est supérieure ou égale à une valeur minimale paramétrable.

12. Equipement d'allumage selon une des revendications 1 à 11, **caractérisé en ce que** l'équipement de régulation (12) est prévu pour interrompre ou réduire la tension présente au niveau du côté primaire (15) de la bobine d'allumage (3) quand une valeur d'une induction magnétique B sur le côté primaire (15) de la bobine d'allumage (3) dépasse une valeur maximale paramétrable.

13. Equipement d'allumage selon la revendication 12, **caractérisé en ce que** la valeur maximale (Bₘₐₓ) paramétrable de la valeur de l'induction magnétique B est une limite supérieure d'une plage de travail (17) dans laquelle il existe une relation au moins quasiment linéaire entre la valeur de l'induction magnétique B et un courant côté primaire (Iₚᵣᵢ).

14. Equipement d'allumage selon la revendication 12 ou 13, **caractérisé en ce que** la valeur maximale (Bₘₐₓ) paramétrable de la valeur de l'induction magnétique B est au-dessous de la plage saturée de la bobine d'allumage (3).

15. Equipement d'allumage selon une des revendications 12 à 14, **caractérisé en ce que** l'équipement de régulation (12) détermine, indirectement par le biais d'une évaluation d'une durée d'un ou de temps de mise en circuit et d'un/de temps de mise hors circuit, la valeur de l'induction magnétique B sur le côté primaire de la bobine d'allumage (3), des tensions de la source de tension étant, pendant le/les temps de mise en circuit, présentes sur le côté primaire (15) de la bobine d'allumage (3), et la tension de la source de tension n'étant pas présente sur le côté primaire (15) de la bobine d'allumage (3) pendant le/les temps de mise hors circuit.

16. Equipement d'allumage selon la revendication 15, **caractérisé en ce que** la valeur maximale est une période de temps paramétrable, et **en ce que** l'équipement de régulation compare cette période de temps avec la somme des temps de mise en circuit, de préférence à partir du début d'un processus d'allumage, moins la somme des temps de mise hors circuit, de préférence à partir du début du processus d'allumage.

17. Equipement d'allumage selon les revendications 12 à 14, **caractérisé en ce que** l'équipement de régulation présente un équipement de mesure du courant primaire (14), et **en ce que** l'équipement de régulation (12) définit la valeur de l'induction magnétique B sur le côté primaire (15) de la bobine d'allumage (3) indirectement par le biais d'une évaluation du courant côté primaire (Iₚᵣᵢ).

18. Equipement d'allumage selon la revendication 17, **caractérisé en ce que** la valeur maximale est une valeur de courant maximale paramétrable, et **en ce que** l'équipement de régulation (12) compare cette valeur à la valeur du courant côté primaire (Iₚᵣᵢ).

19. Equipement d'allumage selon une des revendications 12 à 18, **caractérisé en ce que**, à la suite d'une interruption ou d'une réduction de la tension présente au niveau du côté primaire (15) de la bobine d'allumage (3), l'équipement de régulation (12) n'autorise de nouveau ou n'introduit de nouveau une remise en circuit ou une augmentation de la tension que quand la valeur de l'induction magnétique (B) sur le côté primaire (15) de la bobine d'allumage (3) passe au-dessous de la valeur maximale (Bₘₐₓ) paramétrable ou d'une valeur de consigne de remise en circuit paramétrable.

20. Equipement d'allumage selon la revendication 19, **caractérisé en ce que**, à la suite d'une interruption ou d'une réduction de la tension présente au niveau du côté primaire (15) de la bobine d'allumage (3), l'équipement de régulation (12) n'autorise de nouveau une reconnexion ou de nouveau une augmentation de la tension côté primaire qu'en cas de changement d'une polarité du courant côté secondaire (Iₛₑₖ).

21. Equipement d'allumage selon une des revendications 1 à 20, **caractérisé en ce que** la source de tension présente un convertisseur CC/CC.
